# EUROPÄISCHE PATENTSCHRIFT

(11) **EP 3 741 890 B1**
(45) Veröffentlichungstag und Bekanntmachung des Hinweises auf die Patenterteilung: **03.05.2023**
(21) Anmeldenummer: 20175578.2
(22) Anmeldetag: 20.05.2020
(51) Int. Cl.: D01H 13/32

(54) **VERFAHREN ZUR ÜBERWACHUNG VON ERFORDERLICHEN LUFTSTRÖMEN ZUM HANDHABEN EINES FADENS UND/ODER FASERBANDES UND SPINNMASCHINENEINHEIT**
METHOD FOR MONITORING REQUIRED AIR CURRENTS FOR HANDLING A YARN AND/OR SLIVER AND A SPINNING MACHINE UNIT
PROCÉDÉ DE SURVEILLANCE DE FLUX D'AIR REQUIS POUR LA MANIPULATION D'UN FIL ET/OU D'UNE BANDE DE FIBRES ET UNE UNITÉ D'UN MÉTIER À FILER

(30) Priorität: 24.05.2019 DE 102019113977
(43) Veröffentlichungstag der Anmeldung: 25.11.2020
(73) Patentinhaber: Saurer Spinning Solutions GmbH & Co. KG, 52531 Übach-Palenberg (DE)
(72) Erfinder: Siewert, Ralf, 41366 Schwalmtal (DE)
(74) Vertreter: Morgenthum-Neurode, Mirko

(56) Entgegenhaltungen:
- US-A- 5 182 900

## Beschreibung

Die Erfindung betrifft ein Verfahren zur Überwachung von erforderlichen Luftströmen zum Handhaben eines Fadens und/oder eines Faserbandes bei einer mehrere Spinnstellen aufweisenden Spinnmaschine und eine Spinnmaschineneinheit zur Ausführung des Verfahrens.

Spinnmaschinen umfassen bekanntlich eine Mehrzahl an gleichartigen Spinnstellen, welche mit Handhabungseinheiten zum Handhaben eines Fadens und/oder eines Faserbandes ausgestattet sind, die zumindest zeitweise einen Luftstrom benötigen, um das Faserband im Zuge des Spinnprozesses oder den gesponnenen Faden, insbesondere qualitätsbeeinflussend, zu handhaben. Der Luftstrom wird üblicherweise von wenigstens einer einen Luftstrom erzeugende Quelle erzeugt. Abhängig vom Spinnmaschinentyp kann es sich um eine Saugluftanlage, welche insbesondere bei einer Rotorspinnmaschine beispielsweise zum Erzeugen eines Spinnunterdrucks eingesetzt wird, oder um eine Druckluft erzeugende Quelle handeln, welche insbesondere bei einer Luftspinnmaschine zum Erzeugen eines Spinndrucks Verwendung findet.

Als eine Handhabungseinheit kann dementsprechend beispielhaft der Spinnrotor der Rotorspinnmaschine angesehen werden, dessen Rotortasse während eines regulären Spinnbetriebs, aber auch während eines Anspinnvorgangs, mit Saugluft versorgt wird. Bei einer Luftspinnmaschine kann durchaus die Spinndüse als eine Handhabungseinheit betrachtet werden. Als Handhabungseinheiten kommen generell alle Einrichtungen in Betracht, welche pneumatisch einen Faden oder ein Faserband handhaben.

Für die Qualität des von der Spinnmaschine hergestellten Fadens ist es erforderlich, dass der Luftstrom, insbesondere der einhergehende Druck, Unterdruck oder Volumenstrom für ein ordnungsgemäßes Handhaben des Fadens bzw. des Faserbandes durch die Handhabungseinheit in einem definierten Bereich liegt. Weiter maximiert es die Produktivität der Maschine, wenn der Luftstrom möglichst unmittelbar nach einer entsprechenden Anforderung zur Verfügung gestellt wird, da die Handhabungseinheit ansonsten eine unproduktive Wartezeit verbringen müsste. Andererseits erhöht die Auslegung der den Luftstrom erzeugenden Quelle auf einen maximal erforderlichen Luftstrombedarf hin deren Kosten in nachteiliger Weise. Ähnlich erhöht das Vorhalten eines Luftstroms oberhalb eines gerade benötigten Niveaus den Energieverbrauch. Dieses Vorhalten kann unter anderem dann erforderlich sein, wenn es zu Verlusten innerhalb des Luftstromweges beispielsweise aufgrund von Leckagen kommt.

Daher hat es sich im Stand der Technik durchgesetzt, zum einen gewisse Wartezeiten auf den Luftstrom zumindest in Extremsituationen zu akzeptieren, und zum anderen den Luftstrom möglichst exakt auf den erforderlichen Bedarf einzuregeln. Da aber vor allem aufgrund der Länge der Luftstromkanäle eine Regelung des Luftstroms relativ träge ist, kann bei rein nachführenden Regelungen oft der erforderliche Luftstrom nicht eingehalten werden.

Daher wurde z.B. mit der Druckschrift DE 195 11 960 A1 vorgeschlagen, dass eine Handhabungseinheit seinen Luftstrombedarf vorher anzumelden hat, also eine Anforderung abgeben soll, woraufhin die Luftstromregelung rechtzeitig vor Abruf des Luftstroms diesen ausreichend einregelt, um auch nach Zuteilung dieser Anforderung einen ausreichenden Luftstrom für alle angeschlossenen Handhabungselemente aufrechtzuerhalten. Dies kann zu einem erhöhten Energieverbrauch durch Erhöhung der erforderlichen Energieaufnahme führen. Bei Erreichen einer maximal zulässigen Energieaufnahme werden weitere Anforderungen nicht mehr zugeteilt, sondern die anfordernde Handhabungseinheit wird in Wartestellung versetzt. Wartende Handhabungseinheiten werden erst dann wieder bedient, wenn die Energieaufnahme durch Abarbeiten vorheriger Anforderungen ausreichend abgesunken ist.

Mit der Druckschrift DE 10 2006 050 220 A1 wird eine prioritätsgesteuerte Abarbeitung der Anforderungen vorgeschlagen. So können insbesondere die Wartezeiten knapper Ressourcen wie z.B. der für mehrere Arbeitsstellen zuständigen Bedienaggregate und des Bedienpersonals verkürzt werden.

Die Druckschrift DE 10 2006 050 220 A1 offenbart dazu die Verteilung der Anforderungen der Handhabungseinheiten auf Spinnstellenebene. Konkret werden Zuteilungen nur an eine bestimmte Anzahl von Spinnstellen zugelassen. Ist die Maximalzahl erreicht, werden Anforderungen weiterer Handhabungseinheiten in die Warteschlange eingestellt. An eine wartende Spinnstelle kann der Luftstrom folglich erst dann zugeteilt werden, wenn eine der gerade versorgten Spinnstellen ihre Arbeit, für welche sie den Luftstrom angefordert hatte, beendet, die Spinnstelle also keinen aktuellen Bedarf mehr hat.

Aus der Druckschrift US 5 182 900 A ist ein Verfahren zur Überprüfung der Funktion einer pneumatischen Fadenendverbindungseinrichtung, eines sogenannten Spleißers, bekannt. Bei dem Verfahren wird einem Spleißkanal des Spleißers, ohne dass Fadenenden in dem Spleißkanal eingelegt sind, ein Luftvolumenstrom zugeführt. Mindestens eine Zustandsgröße der ausströmenden Luft wird während dieses Zeitraumes an einer bestimmten Öffnung im Spleißkopf gemessen.

An einem weiteren Spleißer, der mit dem zu prüfenden Spleißer identisch ist, wird ein Referenzwert gemessen, indem dem weiteren Spleißer ebenfalls ein Luftvolumenstrom zugeführt wird, ohne dass Fadenenden in dem Spleißkanal eingelegt sind, wobei der Referenzwert an einer identischen Öffnung im Spleißkopf gemessen wird. Die mindestens eine Zustandsgröße wird mit dem gemessenen Referenzwert verglichen, um eine Abweichung festzustellen. Die Größe der Abweichung wird als grundlegendes Kriterium für die Bewertung der Funktion des zu überprüfenden Spleißers herangezogen. Folglich werden mit diesem vorbekannten Verfahren Zustandsgrößen an einer Austrittsstelle, an der die Wirkung erzielt werden soll, gemessen, mit einem Referenzwert verglichen und der Vergleich einer Auswertung und Anpassung der Einrichtung zugrundegelegt.

Allen vorbekannten Lösungen ist gemein, dass Luftstromverluste durch beispielsweise Leckagen entlang des Luftstromweges keine explizite Berücksichtigung finden. Solche Verluste können sich auf die Funktionsfähigkeit der entsprechenden Handhabungseinheit derart negativ auswirken, dass ein zu gering anliegender Luftstrom an der Handhabungseinheit zu einer Qualitätseinbusse des von der Handhabungseinheit zu handhabenden Fadens oder Faserbandes führen kann. Beispielsweise kann ein zu geringer Spinndruck oder Spinnunterdruck zu einer Erzeugung eines qualitativ minderwertigeren Fadens führen. Weiterhin beispielhaft sei angeführt, dass ein zu geringer Druck zum Verdichten der Fasern eines Faserbandes im Bereich eines Streckwerkes der Spinnmaschine ebenfalls zu einem qualitativ minderwertigeren Faden führen kann.

Vor diesem Hintergrund soll mit der vorliegenden Erfindung eine Möglichkeit bereitgestellt werden, die zur Handhabung eines Fadens und/oder Faserbandes erforderlichen Luftströme zu überwachen und ungewollte Luftstromverluste bspw. durch Leckagen insbesondere einfach und kostengünstig festzustellen. Unter einen Luftstrom wird im Sinne der vorliegenden Erfindung ein durch Unterdruck oder Überdruck erzeugter Luftstrom einer einen Luftstrom erzeugenden Quelle verstanden, wobei ein sich ein durch Unterdruck erzeugter Luftstrom von dem Luftstrom, der durch Überdruck erzeugt wird, nur in der Luftstromrichtung unterscheidet.

Dazu wird nach einem ersten Aspekt der vorliegenden Erfindung ein Verfahren zur Überwachung von erforderlichen Luftströmen zum Handhaben eines Fadens und/oder eines Faserbandes bei einer mehrere Spinnstellen aufweisenden Spinnmaschine vorgeschlagen. Der Spinnmaschine ist wenigstens eine einen Luftstrom erzeugende Quelle zugeordnet, die mit einem den Luftstrom führenden Luftstromkanal Luftstrom kommunizierend, im Folgenden als strömungsseitig bezeichnet, verbunden ist, wobei der Luftstromkanal einen mit der Quelle strömungsseitig gekoppelten Luftstromhauptkanal und mehrere, von dem Luftstromhauptkanal abzweigende Luftstromabzweigkanäle aufweist. Die Luftstromabzweigkanäle zweigen jeweils zu einer Spinnstelle zur Luftstromversorgung von spinnstelleneigenen Handhabungseinheiten zum Handhaben des Fadens bzw. des Faserbandes ab. Der Spinnmaschine ist ferner eine Auswerteeinrichtung zum Auswerten von Messdaten und eine Erfassungseinrichtung zum Erfassen von produktiven und/oder nicht produktiven Spinnstellen und/oder Handhabungseinheiten zugeordnet, wobei die Erfassungseinrichtung mit der Auswerteeinrichtung datenübertragend verbunden ist. Eine datenübertragende Verbindung kann im Allgemeinen in üblicher Weise bedarfsgerecht insbesondere kabelgebunden oder kabellos (wireless) realisiert sein.

Die Quelle, die Auswerteeinrichtung und/oder die Erfassungseinrichtung können in bevorzugter Weise von der Spinnmaschine umfasst sein. Alternativ dazu kann/können die Quelle, die Auswerteeinrichtung und/oder die Erfassungseinrichtung extern der Spinnmaschine angeordnet und mit dieser wirkverbunden sein, wodurch im Sinne der vorliegenden Erfindung eine Spinnmaschineneinheit ausgebildet wird.

Die Erfindung zeichnet sich dadurch aus, dass eine Luftvolumenstrommesseinheit vorgesehen ist, die in dem Luftstromhauptkanal zwischen der Quelle und dem der Quelle entlang des Luftstromweges nächsten Luftstromabzweigkanal angeordnet ist, wobei die Luftvolumenstrommesseinheit mit der Auswerteeinrichtung insbesondere in einer wie vorstehend beschriebenen Art datenübertragend verbunden ist. Im Zuge des Verfahrens wird der Luftvolumenstrom mittels der Luftvolumenstrommesseinheit gemessen und das Messergebnis bspw. in Ausgestaltung eines konkreten Messwertes oder einer den Messwert repräsentierenden Codierung an die Auswerteeinrichtung übertragen. Ferner werden die Anzahl von produktiven und/oder nicht produktiven Spinnstellen und/oder Handhabungseinheiten mittels der Erfassungseinheit zum Zeitpunkt der Luftvolumenstrommessung erfasst und an die Auswerteeinrichtung übertragen. In einem produktiven Betrieb befindet sich eine Spinnstelle bzw. Handhabungseinheit solange bis diese keinen Luftstrom zum Erzeugen des Fadens bzw. zum Handhaben des Fadens und/oder Faserbandes beispielsweise wegen einer Störung und damit einhergehenden Stillsetzung der Spinnstelle mehr bedarf. Rein beispielhaft seien als einen produktiven Betrieb definierende Abläufe das Anspinnen, das Spinnen des Fadens, das Anlegen eines Fadenendes an einer Leerhülse, das Verdichten des Faserbandes oder ähnliches genannt. Bei all diesen Abläufen sind Luftströme erforderlich, unter Verwendung welcher der Faden bzw. das Faserband von entsprechenden Handhabungseinheiten gehandhabt wird.

Im Zuge des Verfahrens wird ferner ein Luftvolumenstrom-Sollwert abhängig von der Anzahl der zum Zeitpunkt des Messens des Luftvolumenstroms erfassten produktiven und/oder nicht produktiven Spinnstellen ermittelt, wobei der Luftvolumenstrom-Sollwert zu einem Luftvolumenstromgesamtbedarf der zum Messzeitpunkt produktiven Spinnstellen korrespondiert. Der ermittelte Luftvolumenstrom-Sollwert wird mit dem Istwert des gemessenen Luftvolumenstroms abgeglichen und der Abgleich dahingehend bewertet, ob eine unzulässige Abweichung des Istwertes zu dem Luftvolumenstrom-Sollwert vorliegt. Eine unzulässige Abweichung kann beispielsweise vorliegen, wenn der Sollwert eine Grenze eines Wertebereiches definiert, der als tolerierbar bzw. zulässig angesehen wird, wobei der Istwert des gemessenen Luftvolumenstroms außerhalb des Wertebereiches liegt. Eine weitere unzulässige Abweichung kann vorliegen, wenn ein Differenzwert zwischen dem Istwert und dem Sollwert einen festgelegten, korrespondierenden Schwellenwert überschreitet.

Die Vorgänge der Ermittlung, des Abgleichs und der Bewertung werden von der Auswerteeinrichtung durchgeführt. Unter einer Auswerteeinrichtung fallen im Sinne der vorliegenden Erfindung solche funktional zusammenwirkenden Elemente oder Einheiten, welche ausgestaltet sind, diese erforderlichen Vorgänge durchzuführen. Dabei können die Elemente bzw. Einheiten voneinander getrennt oder in einer gemeinsamen Baugruppe verwirklicht sein. Die Auswerteeinrichtung kann vorzugsweise eine prozessorgestützte Einrichtung wie beispielsweise eine eine oder mehrere Spinnmaschinen oder Spinnstellen zugeordnete Steuereinheit sein.

Sobald eine unzulässige Abweichung bewertet ist, kann nach einer bevorzugten Ausführungsform der vorliegenden Erfindung die Initiierung eines Alarmsignals erfolgen. Die Initiierung des Alarmsignals ist erfolgt, wenn die Auswerteeinrichtung ein zum Auslösen des Alarmsignals geeignetes Signal überträgt, beispielsweise unmittelbar an eine das Alarmsignal auslösende Einheit oder an eine zwischengeschaltete Einheit. Das Alarmsignal kann dabei ein visuelles, optisches, akustisches und/oder haptisches Signal sein. Mittels eines solchen Alarmsignals kann einem Bediener der Spinnmaschine ein nicht ordnungsgemäßer Betrieb der Spinnmaschine, im Besonderen ein für das Handhaben des Fadens bzw. des Faserbandes nicht ordnungsgemäßer Luftstrom, angezeigt werden, welcher zu einem qualitativ minderwertigen Faden führen kann.

Das vorgeschlagene Verfahren stellt eine kostengünstige und sehr einfache Möglichkeit zur Überwachung von Luftströmen und insbesondere Identifizierung von Luftstromverlusten bei einer Spinnmaschine bereit.

Die Vorgänge des Messens, Übertragens, Ermittelns, Abgleichens und Bewertens können hierbei je nach Anforderung an einen Energieverbrauch in bevorzugter Weise kontinuierlich, periodisch oder zu festgelegten Zeitpunkten erfolgen. Je häufiger solche Vorgänge durchgeführt werden, umso höher kann zwar ein entsprechender Energiebedarf der Spinnmaschine sein, desto zuverlässiger ist aber auch die Überwachung und Möglichkeit eines unmittelbaren Eingreifens bzw. einer Störbehebung, wodurch die Produktivität der Spinnmaschine optimierbar ist

Das mit der Erfindung vorgeschlagene Verfahren eignet sich in besonders bevorzugter Weise für eine als Luftspinnmaschine ausgestaltete Spinnmaschine, wobei die einen Luftstrom erzeugende Quelle eine Druckluftquelle wenigstens zum Erzeugens eines vorbestimmten Spinndruckes in einer Spinneinheit bzw. Spinndüse der Spinnstelle ist.

Gemäß einer bevorzugten Ausführungsform beinhaltet das Alarmsignal neben der Information einer unzureichenden Luftstromversorgung auch die Information, in welchem Spinnstellenabschnitt, weiter bevorzugt welche Spinnstelle, weiterhin bevorzugt, welche Handhabungseinheit und/oder Luftstromabzweigkanal betroffen ist. Dazu ist in bevorzugter Weise eine weitere Luftvolumenstrommesseinheit in wenigstens einem Luftstromabzweigkanal, insbesondere in jedem zu einer Spinnstelle oder unmittelbar zu einer Handhabungseinheit führenden Luftstromabzweigkanal angeordnet, wobei der weiteren Luftvolumenstrommesseinheit insbesondere eine eigene abrufbare Codierung zur Identifizierung der Spinnstelle bzw. der Handhabungseinheit bzw. des Luftstromabzweigkanals zugeordnet sein kann. Zu einem festgelegten Zeitpunkt wird der Luftvolumenstrom durch die weitere Luftvolumenstrommesseinheit gemessen und an die Auswerteeinrichtung übertragen. Zu dem Zeitpunkt der Luftvolumenstrommessung wird mittels der Erfassungseinheit erfasst, ob die mit der weiteren Luftstrommesseinheit wirkverbundene Spinnstelle oder Handhabungseinheit produktiv und/oder nicht produktiv ist. Der produktiven Spinnstelle bzw. Handhabungseinheit wird ein entsprechender Einzelistwert des gemessenen Luftvolumenstroms zugeordnet und mit einem Einzelsollwert abgeglichen, welcher zu einem Luftvolumenstromgesamtbedarf der wirkverbundenen Spinnstelle bzw. Handhabungseinheit korrespondiert. Basierend auf dem Abgleich wird mittels der Auswerteinrichtung eine Bewertung vorgenommen, ob eine unzulässige Abweichung des Einzelistwertes zu dem Einzelsollwert vorliegt. Im Falle der Bewertung einer Abweichung als unzulässig, wird ein Alarmsignal initiiert, welches eine Information über die unzulässige Abweichung betreffende weitere Luftvolumenstrommesseinheit, Spinnstelle, Handhabungseinheit und/oder Luftstromabzweigkanal umfasst.

Weiter bevorzugt weist der Luftstromabzweigkanal ein Verschlusselement zum Verschließen des Luftstromabzweigkanals, besonders bevorzugt nahe der Abzweigung von dem Luftstromhauptkanal, auf. Das Verschlusselement ist vorzugsweise manuell und/oder automatisch zwischen einer Offenstellung zum Durchlass des Luftvolumenstroms und einer Schließstellung zum Verschluss des Luftstromabzweigkanals bewegbar. Mittels eines solchen Verschlusselementes braucht bei Vorliegen einer unzulässigen Abweichung in vorteilhafter Weise nur die Spinnstelle bzw. Handhabungseinheit stillgesetzt bzw. von der Luftstromzufuhr getrennt zu werden, welche von dem Luftstromverlust betroffen ist. Die übrigen Spinnstellen bzw. Handhabungseinheiten können ordnungsgemäß weiter betrieben werden.

Nach einem weiteren Aspekt der vorliegenden Erfindung wird eine Spinnmaschineneinheit zur Ausführung eines Verfahrens nach einem der bevorzugten Ausführungsformen vorgeschlagen.

Die Spinnmaschineneinheit umfasst mehrere Spinnstellen mit jeweils wenigstens einer einen Luftstrom erfordernden Handhabungseinheit zum Handhaben eines Fadens oder Faserbandes mittels des erforderten Luftstromes. Ferner weist die Spinnmaschineneinheit eine einen Luftstrom erzeugende Quelle auf, die mit einem Luftstromkanal Luftstrom kommunizierend, im Folgenden als strömungsseitig bezeichnet, verbunden ist, wobei der Luftstromkanal einen mit der Quelle strömungsseitig gekoppelten Luftstromhauptkanal und mehrere, von dem Luftstromhauptkanal abzweigende Luftstromabzweigkanäle aufweist, die jeweils zu einer Spinnstelle zur Luftstromversorgung der wenigstens einen spinnstelleneigenen Handhabungseinheit abzweigen. Die Spinnmaschineneinheit umfasst des Weiteren eine Auswerteeinrichtung zum Auswerten von Messdaten, und eine Erfassungseinrichtung zum Erfassen von produktiven und/oder nicht produktiven Spinnstellen, wobei die Erfassungseinrichtung mit der Auswerteeinrichtung datenübertragend verbindbar oder verbunden ist.

Die Spinnmaschineneinheit zeichnet sich dadurch aus, dass eine Luftvolumenstrommesseinheit vorgesehen ist, die in dem Luftstromhauptkanal zwischen der Quelle und dem der Quelle entlang des Luftstromweges nächsten Luftstromabzweigkanal angeordnet ist, wobei die Luftvolumenstrommesseinheit mit der Auswerteeinrichtung datenübertragend verbindbar oder verbunden ist. Die Luftvolumenstrommesseinheit kann in bevorzugter Weise in einem Maschinenend- oder mittengestell angeordnet sein, von welchem die Anordnung der mehreren Spinnstellen aus erfolgt. Das Maschinenend- oder mittengestell kann ein Steuergehäuse mit Einheiten zum Steuern und/oder Regeln der zugeordneten Spinnstellen aufweisen, in welches die Luftvolumenstrommesseinheit vorzugsweise zugreifbar und weiter bevorzugt von außerhalb des Steuergehäuses beispielsweise durch ein Sichtfenster oder Öffnung einsehbar angeordnet ist.

Des Weiteren ist die Auswerteeinrichtung eingerichtet ist, einen Luftvolumenstrom-Sollwert abhängig von der Anzahl der zum Zeitpunkt des Messens des Luftvolumenstroms erfassten produktiven und/oder nicht produktiven Spinnstellen zu ermitteln, wobei der Luftvolumenstrom-Sollwert zu einem Luftvolumenstromgesamtbedarf der zum Messzeitpunkt produktiven Spinnstellen korrespondiert. Die Auswerteeinrichtung ist zudem eingerichtet, den Luftvolumenstrom-Sollwert mit dem Istwert des gemessenen Luftvolumenstroms abzugleichen und basierend auf dem Abgleich eine Bewertung vorzunehmen, ob eine unzulässige Abweichung des Istwertes zu dem Luftvolumenstrom-Sollwert vorliegt.

Mit einer solchen Spinnmaschineneinheit können die dem vorgeschlagenen Verfahren nach einer bevorzugten Ausführungsform der vorliegenden Erfindung zugeordneten Vorteile ebenfalls erreicht werden. Die der Spinnmaschineneinheit zugeordneten Komponenten können in bevorzugter Weise derart entsprechend weitergebildet sein, dass die im Zuge des Verfahrens nach einer bevorzugten Ausführungsform beschriebenen Schritte bzw. Vorgänge von der jeweiligen Komponente aus- und durchführbar sind.

Vorzugsweise ist nach einer bevorzugten Ausführungsform eine weitere Luftvolumenstrommesseinheit in wenigstens einem Luftstromabzweigkanal, insbesondere in jedem zu einer Spinnstelle oder unmittelbar zu einer Handhabungseinheit führenden Luftstromabzweigkanal, angeordnet, wobei die Erfassungseinrichtung eingerichtet ist, zu einem Zeitpunkt einer von der weiteren Luftvolumenstrommesseinheit durchgeführten Luftvolumenstrommessung zu erfassen, ob die mit den weiteren Luftstrommesseinheit wirkverbundene Spinnstellen oder Handhabungseinheit produktiv und/oder nicht produktiv sind. Die Auswerteeinrichtung ist in diesem Zuge eingerichtet, der mit der weiteren Luftvolumenstrommesseinheit wirkverbundenen produktiven Spinnstelle bzw. Handhabungseinheit einen Einzelistwert des gemessenen Luftvolumenstroms zuzuordnen und mit einem korrespondierenden Einzelsollwert abzugleichen, welcher zu einem Luftvolumenstromgesamtbedarf der wirkverbundenen Spinnstelle bzw. Handhabungseinheit korrespondiert. Basierend auf dem Abgleich ist die Auswerteeinrichtung zudem eingerichtet, eine Bewertung vorzunehmen, ob eine unzulässige Abweichung des Einzelistwertes zu dem Einzelsollwert vorliegt, und im Falle der Bewertung einer Abweichung als unzulässig, ein Alarmsignal zu initiieren, welches eine Information über die unzulässige Abweichung betreffende weitere Luftvolumenstrommesseinheit, Spinnstelle, Handhabungseinheit und/oder Luftstromabzweigkanal umfasst.

Weiterhin bevorzugt ist nach einer Ausführungsform in dem Luftstromabzweigkanal, welches eine weitere Luftvolumenstrommesseinheit umfasst, ein Verschlusselement angeordnet, welches zwischen einer Offen- und Schließstellung bewegbar ist, wobei das Verschlusselement in der Schließstellung zum Abriegeln der Luftstromversorgung der zugehörigen Spinnstelle und/oder Handhabungseinheit ist, wenn eine den das Verschlusselement aufweisende Luftstromabzweigkanal betreffende Abweichung als unzulässig bewertet wurde.

Weitere Merkmale und Vorteile der Erfindung ergeben sich aus der nachfolgenden Beschreibung bevorzugter Ausführungsbeispiele der Erfindung, anhand der Figuren und Zeichnungen, die erfindungswesentliche Einzelheiten zeigen, und aus den Patentansprüchen. Die einzelnen Merkmale können je einzeln für sich oder zu mehreren in beliebiger Kombination bei einer bevorzugten Ausführungsform der Erfindung verwirklicht sein.

Bevorzugte Ausführungsbeispiele der Erfindung werden nachfolgend anhand der beigefügten Zeichnungen näher erläutert.

Es zeigen
- Fig. 1: schematisch eine Spinnmaschineneinheit nach einem bevorzugten Ausführungsbeispiel; und
- Fig. 2: schematisch ein Ablaufdiagramm eines Verfahrens nach einem bevorzugten Ausführungsbeispiel.

Figur 1 zeigt in rein schematischer Darstellung eine Spinnmaschineneinheit 1 nach einem bevorzugten Ausführungsbeispiel, welche zur Durchführung eines Verfahrens 100 nach einem bevorzugten Ausführungsbeispiel geeignet ist, das mit dem mit Figur 2 schematisch dargestellten Ablaufdiagramm gezeigt ist.

Die Spinnmaschineneinheit 1, welche beispielhaft eine Rotorspinnmaschine oder Luftspinnmaschine ist, umfasst an einem Maschinenende ein Maschinengestell mit einem Steuergehäuse 2, von welchem eine Mehrzahl an Spinnstellen 3 auf und entlang einer Maschinenlängsseite der Spinnmaschineneinheit reihenartig angeordnet ausgehen, wobei die jeweiligen Spinnstellen 3 mit einer in dem Steuergehäuse 2 nicht dargestellten zentralen Steuereinheit datenübertragungsseitig verbunden sind. Jede Spinnstelle 3 weist erste 4 und zweite Handhabungseinheiten 5 zum Handhaben eines an der jeweiligen Spinnstelle 3 zu handhabenden Fadens oder Faserbands auf. Bei den ersten 4 und zweiten Handhabungseinheiten 5 kann es sich abhängig vom Spinnmaschinentyp um übliche, einer jeweiligen Spinnstelle 3 zugeordnete, einen Luftstrom zum Handhaben eines Fadens oder Faserbandes erfordernde Einheiten wie Spinnrotoren, pneumatische Fadenspeicher, Spinndüsen, Verdichtungseinrichtungen oder ähnliches handeln.

Die Spinnmaschineneinheit 1 umfasst eine einen Luftstrom erzeugende Quelle 6, welche bei diesem bevorzugten Ausführungsbeispiel in dem Steuergehäuse 2 angeordnet ist. Die Quelle 6 ist zur Erzeugung eines durch Unterdruck oder Überdruck bedingten Luftstromes eingerichtet. Die Quelle 6 ist mit einem Luftstromkanal 7 Luftstrom kommunizierend, im Folgenden als strömungsseitig bezeichnet, verbunden, wobei der Luftstromkanal 7 einen Luftstromhauptkanal 8 und mehrere, davon abzweigende Luftstromabzweigkanäle 9 aufweist. Jeder der abzweigenden Luftstromabzweigkanäle 9 führt zu einer Spinnstelle 3 und den der Spinnstelle 3 zugeordneten ersten 4 und zweiten Handhabungseinheiten 5, um diese mit dem von der Quelle 6 erzeugbaren Luftstrom zu versorgen.

Der Luftstromhauptkanal 8 weist in einem zwischen der Quelle 6 und einem der Quelle 6 nächsten Luftstromabzweigkanal 9 eine Luftvolumenstrommesseinheit 10 auf, welche nach dem gezeigten bevorzugten Ausführungsbeispiel in dem Steuergehäuse 2 angeordnet ist. Die Luftvolumenstrommesseinheit 10 kann in dem Steuergehäuse 2 durch eine Wartungsklappe zugreifbar und insbesondere durch ein in der Wartungsklappe integriertes Sichtfenster einsehbar sein. Die Luftvolumenstrommesseinheit 10 kann nach einem bevorzugten Ausführungsbeispiel eine Anzeige zur skalierten und/oder digitalen Anzeige des durchgeleiteten messbaren Luftvolumenstroms aufweisen.

Der jeweilige zu einer Spinnstelle 3 führende Luftstromabzweigkanal 9 als auch die davon zu einer jeweiligen ersten 4 und zweiten Handhabungseinheit 5 führen Luftstromabzweigkanäle 9 weisen eine weitere Luftvolumenstrommesseinheit 11 zum Messen des durchgeleiteten Luftvolumenstromes auf. Entlang des Luftstromweges ist zwischen dem Luftstromhauptkanal 8 und dem Luftstromabzweigkanal 9 ein Verschlusselement 12 beispielsweise in Ausgestaltung eines ansteuerbaren Ventils angeordnet. Das Verschlusselement 12 ist zwischen einer Offen- und Schließstellung verbringbar. In der Offenstellung ist ein Luftstrom durch den entsprechenden Luftstromabzweigkanal 9 über das Verschlusselement 12 durchleitbar, wohingegen der entsprechende Luftstromabzweigkanal 9 für den Luftstrom abgeriegelt ist, wenn sich das Verschlusselement 12 in der Schließstellung befindet. Die zwischenliegende Anordnung des Verschlusselements 12 zwischen der weiteren Luftvolumenstrommesseinheit 11 und dem Luftstromhauptkanal 8 ist dahingehend vorteilhaft, dass in der jeweiligen Offen- und Schließstellung durch eine Messung kontrollierbar ist, ob der weitere Luftstromabzweigkanal 9 entsprechend mit dem Luftstrom versorgbar oder abgeriegelt ist.

Die Luftvolumenstrommesseinheit 10, die weiteren Luftvolumenstrommesseinheiten 11 und die Verschlusselemente 12 sind mit einer Auswerteeinrichtung 13 datenübertragungsseitig verbunden. So können an die Auswerteeinrichtung 13 von der Luftvolumenstrommesseinheit 10 und den weiteren Luftvolumenstrommesseinheiten 11 gemessene Luftvolumenströme übertragen werden. Ferner kann das jeweilige Verschlusselement 12 zum Verbringen in die Offen- oder Schließstellung angesteuert werden. Auch wenn in dem Blockschaltbild der Figur 1 der Datenübertragungsweg monodirektional gezeigt ist, so kann es sich nach einem weiteren bevorzugten Ausführungsbeispiel um eine bidirektionale Verbindung handeln, um insbesondere entsprechende Rückmeldungen geben oder abrufen zu können.

Die Auswerteeinrichtung 13 ist ferner mit einer Erfassungseinrichtung 14 datenübertragungsseitig mono- oder bidirektional verbunden. Die Erfassungseinrichtung 14 ist nach diesem bevorzugten Ausführungsbeispiel wiederum datenübertragungsseitig mono- oder bidirektional mit einer jeweiligen Spinnstelle 3 und einer jeweiligen ersten 4 und zweiten Handhabungseinheit 5 verbunden. In diesem Zuge ist hervorzuheben, dass in der Figur 1 rein der Übersicht halber nur die daten-übertragungsseitige Verbindung der entlang des Luftstromweges der Quelle 6 nächsten Spinnstelle 3, erste Handhabungseinheit 4, Verschlusselemente 12 und weiteren Luftvolumenstrommesseinheiten 11 dargestellt ist. Eine entsprechende Verbindung gilt in äquivalenter Weise für die übrigen, in der Figur 1 dargestellten nicht verbundenen Komponenten.

Die Erfassungseinrichtung 14 ist eingerichtet, eine produktive und/oder nicht produktive Spinnstelle 3, erste 4 und zweite Handhabungseinheit 5 zu erfassen und an die Auswerteeinrichtung 13 zu übertragen.

Die vorbeschriebene Spinnmaschineneinheit 1 nach einem bevorzugten Ausführungsbeispiel ist eingerichtet, ein mit dem mit Figur 2 als Ablaufdiagramm schematisch dargestelltes Verfahren 100 zur Überwachung von erforderlichen Luftströmen zum Handhaben eines Fadens und/oder eines Faserbandes nach einem bevorzugten Ausführungsbeispiel durchzuführen. Das Verfahren 100 umfasst einen Schritt 110 des Messens eines Luftvolumenstroms mittels der Luftvolumenstrommesseinheit 10, die in dem Luftstromhauptkanal 8 angeordnet ist. Der zu einem definierten Zeitpunkt gemessene Messwert oder ein diesen abbildender Codierwert wird an die Auswerteeinrichtung 13 übertragen. Zu dem definierten Zeitpunkt des Messens wird in einem weiteren Schritt 120 die Anzahl von produktiven und/oder nicht produktiven Spinnstellen 3 erfasst und an die Auswerteeinrichtung 13 übertragen. Anschließend erfolgt in einem weiteren Schritt 130 mittels der Auswerteeinrichtung 13 die Ermittlung eines Luftvolumenstrom-Sollwertes abhängig von der Anzahl der erfassten produktiven und/oder nicht produktiven Spinnstellen 3, wobei der Luftvolumenstrom-Sollwert zu einem Luftvolumenstromgesamtbedarf der zum Messzeitpunkt produktiven Spinnstellen korrespondiert. Der Luftvolumenstromgesamtbedarf ist ein theoretischer Wert und korrespondiert zu einem solchen Luftvolumenstrom, welcher für die Durchführung eines ordnungsgemäßen Betriebs der produktiven Spinnstellen erforderlich ist. Üblicherweise ist für den ordnungsgemäßen Betrieb einer produktiven Spinnstelle ein Einzelsollwert bekannt bzw. kann im Vorwege ermittelt werden, wobei dieser Wert generell von der Ausgestaltung einer jeweiligen Spinnstelle abhängt. Dieser Wert kann von der Auswerteeinrichtung 13 in einem nicht dargestellten flüchtigen oder nichtflüchtigen Speicher abrufbar und von einem Bediener oder einer Steuereinheit änderbar hinterlegt sein. Der Speicher ist zumindest der Spinnmaschine zugeordnet und kann insbesondere von dieser umfasst sein. Der Einzelsollwert wird nach einem bevorzugten Ausführungsbeispiel mit der Anzahl der produktiven Spinnstellen multipliziert, um den Luftvolumenstrom-Sollwert zu erhalten. Alternativ dazu kann in dem Speicher eine Konkordanztabelle umfassend einen jeweiligen Luftvolumenstrom-Sollwert für eine jeweilige unterschiedliche Anzahl an produktiven Spinnstellen abrufbar derart hinterlegt sein, dass abhängig von der Anzahl der produktiven Spinnstellen unmittelbar ein Luftvolumenstrom-Sollwert abrufbar ist. Die Anzahl der produktiven Spinnstellen kann unmittelbar durch die Erfassung der produktiven Spinnstellen oder durch die Erfassung der nicht produktiven Spinnstellen erfolgen, wobei letztere einen Schritt des Berechnens einer bekannten Gesamtanzahl an den Luftstromhauptkanal angeschlossenen Spinnstellen abzüglich der erfassten Anzahl der nicht produktiven Spinnstellen bedarf.

In einem nachfolgenden Schritt 140 gleicht die Auswerteeinrichtung 1 den ermittelten Luftvolumenstrom-Sollwert mit dem Istwert des gemessenen Luftvolumenstroms ab und nimmt daran anschließend oder im Zuge des Abgleichs in einem weiteren Schritt 150 eine Bewertung vor, ob eine unzulässige Abweichung des Istwertes zu dem Luftvolumenstrom-Sollwert vorliegt. Sollte eine unzulässige Abweichung als vorliegend bewertet sein, initiiert die Auswerteeinrichtung 13 ein Alarmsignal, durch welches die unzulässige Abweichung einem Bediener beispielsweise über eine Alarmsignalanzeigeeinheit 15, die mit der Auswerteeinrichtung 13 datenübertragend verbunden ist, angezeigt werden kann (vgl. Figur 1).

Die vorstehenden Schritte können nach einem bevorzugten Ausführungsbeispiel kontinuierlich oder nach einem alternativen Ausführungsbeispiel zu festgelegten Zeitpunkten, insbesondere periodisch, erfolgen. Mittels der Überwachung kann auf einfache Weise ein Luftvolumenstromverlust in dem Luftstromkanal identifiziert werden. Die Spinnmaschineneinheit kann abhängig von der Anzahl der Spinnstellen durchaus mehr als einen Luftstromkanal aufweisen, wobei ein Luftstromkanal zur Versorgung einer definierten Anzahl an Spinnstellen vorgesehen ist. So kann abhängig von dem Luftstromkanal, bei welchem eine unzulässige Abweichung bewertet worden ist, der Ort des Luftvolumenstromverlustes näher bestimmt werden.

Bei der mit Figur 1 gezeigten Spinnmaschineneinheit 1 nach einem bevorzugten Ausführungsbeispiel sind weitere Luftvolumenstrommesseinheiten 11 und Verschlusselemente 12 vorgesehen, welche in den Luftstromabzweigkanälen 9 angeordnet sind.

Äquivalent zu der vorbeschriebenen Überwachung des Luftstromhauptkanals 8 kann auch ein Luftstromabzweigkanal 9 auf einen ungewöhnlichen Luftvolumenstromverlust wie bspw. eine Leckage überwacht werden. Dazu wird in einem Schritt 160 der Luftvolumenstrom mittels einer weiteren Luftvolumenstrommesseinheit 11 gemessen und an die Auswerteeinrichtung 13 übertragen. Die Erfassungseinheit 14 erfasst zu dem Zeitpunkt des Messens in einem Schritt 170 die produktiven und/oder nicht produktiven Spinnstellen 3 und/oder ersten 4 und zweiten Handhabungseinheiten 5. In einem Schritt 180 wird den erfassten produktiven Spinnstellen und/oder Handhabungseinheiten ein entsprechender gemessener Einzelistwert des gemessenen Luftvolumenstroms oder vice versa zugeordnet, um in einem weiteren Schritt 190 mit einem dazu korrespondierenden Einzelsollwert abgeglichen zu können, wobei der Einzelsollwert zu einem Luftvolumenstrombedarf der jeweiligen wirkverbundenen Spinnstelle bzw. Handhabungseinheit korrespondiert. Basierend auf dem Abgleich erfolgt im Zuge eines Schrittes 200 eine Bewertung mittels der Auswerteeinrichtung 13, ob eine unzulässige Abweichung des Einzelistwertes zu dem Einzelsollwert vorliegt. Im Falle der Bewertung einer Abweichung als unzulässig, wird in einem Schritt 210 mittels der Auswerteeinrichtung ein Alarmsignal initiiert, welches eine Information über die unzulässige Abweichung betreffende weitere Luftvolumenstrommesseinheit, Spinnstelle, Handhabungseinheit und/oder Luftstromabzweigkanal umfasst, wodurch eine noch leichtere örtliche Eingrenzung der unzulässigen Abweichung ermöglicht wird. Ferner wird im Falle der Bewertung einer Abweichung als unzulässig, der die unzulässige Abweichung betreffende Luftstromabzweigkanal 9 gegenüber der Luftstromversorgung abgeriegelt, indem in einem Schritt 220 das Verschlusselement 12 von der Offenstellung in die Schließstellung verbracht wird. Dadurch lassen sich übrige, nicht an dem Luftstromabzweigkanal 9 angeschlossene, den Luftstrom erfordernde Spinnstellen bzw. Handhabungseinheiten ordnungsgemäß weiter betreiben und gleichzeitig der betroffene Luftstromabzweigkanal 9 untersucht werden, aus welchen Gründen es zu der unzulässigen Abweichung gekommen ist.

Die Vorsehung von weiteren Luftvolumenstrommesseinheiten 11 und/oder Verschlusselementen 12 in Luftstromabzweigkanälen 9 der Spinnmaschineneinheit 1 kann bedarfsgerecht erfolgen. So können in ausgewählten Luftstromabzweigkanälen 9 nur weitere Luftvolumenstrommesseinheiten 11 oder nur Verschlusselemente 12 angeordnet werden. Auch kann abhängig von einer Anordnung von weiteren Luftvolumenstrommesseinheiten 11 und/oder Verschlusselementen 12 das vorbeschriebene Verfahren 100 geeignet angepasst werden. So können die jeweiligen Verfahrensschritte oder ausgewählte davon für einen Luftromabzweigkanal 9 und/oder Luftstromhauptkanal 8 oder für mehrere Luftstromabzweigkanäle 9 und/oder Luftstromhauptkanäle 8 vorgenommen werden, um Luftvolumenstromverluste in den jeweiligen Luftstromabzweigkanälen 9 und/oder Luftstromhauptkanälen 8 feststellen zu können.

### Bezugszeichenliste

- 1: Spinnmaschineneinheit
- 2: Steuergehäuse
- 3: Spinnstelle
- 4: erste Handhabungseinheit
- 5: zweite Handhabungseinheit
- 6: Luftstrom erzeugende Quelle
- 7: Luftstromkanal
- 8: Luftstromhauptkanal
- 9: Luftstromabzweigkanal
- 10: Luftvolumenstrommesseinheit
- 11: weitere Luftvolumenstrommesseinheit
- 12: Verschlusselement
- 13: Auswerteeinrichtung
- 14: Erfassungseinrichtung
- 15: Alarmsignalanzeigeeinheit

- 100: Verfahren
- 110: Schritt des Messens eines Luftvolumenstroms mittels der Luftvolumenstrommesseinheit
- 120: Schritt des Erfassens der produktiven und/oder nicht produktiven Spinnstellen
- 130: Schritt des Abgleichs
- 140: Schritt des Bewertens
- 150: Schritt der Initiierung eines Alarmsignals
- 160: Schritt des Messens eines Luftvolumenstroms mittels der weiteren Luftvolumenstrommesseinheit
- 170: Schritt des Erfassens der produktiven und/oder nicht produktiven Spinnstellen und/oder Handhabungseinheiten
- 180: Schritt des Zuordnens
- 190: Schritt des Abgleichs des Einzelsollwertes mit dem Einzelistwert
- 200: Schritt des Bewertens
- 210: Schritt der Initiierung eines Alarmsignals
- 220: Schritt des Abriegelns

## Patentansprüche

1. Verfahren (100) zur Überwachung von erforderlichen Luftströmen zum Handhaben eines Fadens und/oder eines Faserbandes bei einer mehrere Spinnstellen (3) aufweisenden Spinnmaschine,
wobei der Spinnmaschine wenigstens eine Luftstrom erzeugende Quelle (6) zugeordnet ist, die mit einem Luftstromkanal (7) Luftstrom kommunizierend verbunden ist, wobei der Luftstromkanal (7) einen mit der Quelle (6) Luftstrom kommunizierend gekoppelten Luftstromhauptkanal (8) und mehrere, von dem Luftstromhauptkanal (8) abzweigende Luftstromabzweigkanäle (9) aufweist, die jeweils zu einer Spinnstelle (3) zur Luftstromversorgung von spinnstelleneigenen Handhabungseinheiten (4; 5) zum Handhaben eines Fadens oder eines Faserbandes abzweigen, und
wobei der Spinnmaschine eine Auswerteeinrichtung (13) zum Auswerten von Messdaten und eine Erfassungseinrichtung (14) zum Erfassen von produktiven und/oder nicht produktiven Spinnstellen (83) sowie insbesondere zum Erfassen von produktiven und/oder nicht produktiven Handhabungseinheiten (4; 5) zugeordnet ist, wobei die Erfassungseinrichtung (14) mit der Auswerteeinrichtung (13) datenübertragend verbunden ist,
**dadurch gekennzeichnet, dass**
eine Luftvolumenstrommesseinheit (10) vorgesehen ist, die in dem Luftstromhauptkanal (8) zwischen der Quelle (6) und dem der Quelle (6) entlang des Luftstromweges nächsten Luftstromabzweigkanal (9) angeordnet ist, wobei die Luftvolumenstrommesseinheit (10) mit der Auswerteeinrichtung (13) datenübertragend verbunden ist,
in einem Schritt 110 der Luftvolumenstrom mittels der Luftvolumenstrommesseinheit (10) gemessen und das Messergebnis an die Auswerteeinrichtung (13) übertragen wird,
in einem Schritt 120 die Anzahl von produktiven und/oder nicht produktiven Spinnstellen (3) mittels der Erfassungseinheit (14) zum Zeitpunkt der Luftvolumenstrommessung erfasst und an die Auswerteeinrichtung (13) übertragen wird,
in einem Schritt 130 ein Luftvolumenstrom-Sollwert abhängig von der Anzahl der zum Zeitpunkt des Messens des Luftvolumenstroms erfassten produktiven und/oder nicht produktiven Spinnstellen (3) ermittelt wird, wobei der Luftvolumenstrom-Sollwert zu einem Luftvolumenstromgesamtbedarf der zum Messzeitpunkt produktiven Spinnstellen (3) korrespondiert,
in einem Schritt 140 der Luftvolumenstrom-Sollwert mit dem Istwert des gemessenen Luftvolumenstroms mittels der Auswerteeinrichtung (13) abgeglichen wird, und
in einem Schritt 150 die Auswerteeinrichtung (13) basierend auf dem Abgleich eine Bewertung vornimmt, ob eine unzulässige Abweichung des Istwertes zu dem Luftvolumenstrom-Sollwert vorliegt.

2. Verfahren (100) nach Anspruch 1, **dadurch gekennzeichnet, dass** von der Auswerteeinrichtung (13) ein Alarmsignal initiiert wird, wenn die Bewertung eine unzulässige Abweichung des Istwertes zu dem Sollwert ergibt.

3. Verfahren (100) nach Anspruch 1 oder 2, **dadurch gekennzeichnet, dass** die Spinnmaschine eine Luftspinnmaschine ist, wobei die einen Luftstrom erzeugende Quelle eine Druckluftquelle wenigstens zum Erzeugen eines vorbestimmten Spinndruckes in einer Spinneinheit der Spinnstelle (3) ist.

4. Verfahren (100) nach einem der vorherigen Ansprüche, **dadurch gekennzeichnet, dass** eine weitere Luftvolumenstrommesseinheit (11) in wenigstens einem Luftstromabzweigkanal (9), insbesondere in jedem zu einer Spinnstelle (3) oder unmittelbar zu einer Handhabungseinheit (4; 5) führenden Luftstromabzweigkanal (9) angeordnet ist, wobei in einem Schritt 160 der Luftvolumenstrom zu einem festgelegten Zeitpunkt durch die weitere Luftvolumenstrommesseinheit (11) gemessen und an die Auswerteeinrichtung (13) übertragen wird, wobei in einem Schritt 170 zu dem Zeitpunkt der Luftvolumenstrommessung mittels der Erfassungseinheit (14) erfasst wird, ob die mit der weiteren Luftstrommesseinheit (11) wirkverbundene Spinnstelle (3) oder Handhabungseinheit (4; 5) produktiv und/oder nicht produktiv ist, wobei in einem Schritt 180 der wirkverbundenen produktiven Spinnstelle (3) bzw. Handhabungseinheit (4; 5) ein entsprechender Einzelistwert des gemessenen Luftvolumenstroms zugeordnet und in einem Schritt 190 mit einem Einzelsollwert abgeglichen wird, welcher zu einem Luftvolumenstromgesamtbedarf der wirkverbundenen Spinnstelle (3) bzw. Handhabungseinheit (4; 5) korrespondiert, wobei in einem Schritt 200 basierend auf dem Abgleich eine Bewertung mittels der Auswerteeinrichtung (13) vorgenommen wird, ob eine unzulässige Abweichung des Einzelistwertes zu dem Einzelsollwert vorliegt und wobei im Falle der Bewertung einer Abweichung als unzulässig, in einem Schritt 210 ein Alarmsignal von der Auswerteeinrichtung (13) initiiert wird, welches eine Information über die unzulässige Abweichung betreffende weitere Luftvolumenstrommesseinheit (11), Spinnstelle (3), Handhabungseinheit (4; 5) und/oder Luftstromabzweigkanal (9) umfasst.

5. Verfahren (100) nach Anspruch 5, **dadurch gekennzeichnet, dass** in jedem Luftstromabzweigkanal (9) umfassend eine weitere Luftvolumenstrommesseinheit (11) ein Verschlusselement (12), insbesondere nahe des Luftstromhauptkanals (8), angeordnet ist, welches zwischen einer Offen- und Schließstellung bewegbar ist, wobei das Verschlusselement (12) in die Schließstellung bewegt wird, wenn eine den das Verschlusselement (12) aufweisende Luftstromabzweigkanal (9) betreffende Abweichung als unzulässig bewertet wurde.

6. Spinnmaschineneinheit (1) zur Ausführung eines Verfahrens (100) nach Anspruch 1,
**dadurch gekennzeichnet, dass** die Spinnmaschineneinheit (1) umfasst mehrere Spinnstellen (3) mit jeweils wenigstens einer einen Luftstrom erfordernden Handhabungseinheit (4; 5) zum Handhaben eines Fadens oder Faserbandes mittels des erforderten Luftstromes,
eine einen Luftstrom erzeugende Quelle (6), die mit einem Luftstromkanal (7) Luftstrom kommunizierend verbunden ist, wobei der Luftstromkanal (7) einen mit der Quelle (6) Luftstrom kommunizierend gekoppelten Luftstromhauptkanal (8) und mehrere, von dem Luftstromhauptkanal (8) abzweigende Luftstromabzweigkanäle (9) aufweist, die jeweils zu einer Spinnstelle (3) zur Luftstromversorgung der wenigstens einen spinnstelleneigenen Handhabungseinheit (4; 5) abzweigen,
eine Auswerteeinrichtung (13) zum Auswerten von Messdaten, und
eine Erfassungseinrichtung (14) zum Erfassen von produktiven und/oder nicht produktiven Spinnstellen (83) sowie insbesondere zum Erfassen von produktiven und/oder nicht produktiven Handhabungseinrichtungen (4; 5), wobei die Erfassungseinrichtung (14) mit der Auswerteeinrichtung (13) datenübertragend verbindbar oder verbunden ist,
**dadurch gekennzeichnet, dass**
eine Luftvolumenstrommesseinheit (10) vorgesehen ist, die in dem Luftstromhauptkanal (8) zwischen der Quelle (6) und dem der Quelle (6) entlang des Luftstromweges nächsten Luftstromabzweigkanal (9) angeordnet ist, wobei die Luftvolumenstrommesseinheit (10) mit der Auswerteeinrichtung (13) datenübertragend verbindbar oder verbunden ist, und
die Auswerteeinrichtung (13) eingerichtet ist,
- einen Luftvolumenstrom-Sollwert abhängig von der Anzahl der zum Zeitpunkt des Messens des Luftvolumenstroms erfassten produktiven und/oder nicht produktiven Spinnstellen (3) zu ermitteln, wobei der Luftvolumenstrom-Sollwert zu einem Luftvolumenstromgesamtbedarf der zum Messzeitpunkt produktiven Spinnstellen (3) korrespondiert,
- den Luftvolumenstrom-Sollwert mit dem Istwert des gemessenen Luftvolumenstroms abzugleichen, und
- basierend auf dem Abgleich eine Bewertung vorzunehmen, ob eine unzulässige Abweichung des Istwertes zu dem Luftvolumenstrom-Sollwert vorliegt.

7. Spinnmaschineneinheit (1) nach Anspruch 6, **dadurch gekennzeichnet, dass** eine weitere Luftvolumenstrommesseinheit (11) in wenigstens einem Luftstromabzweigkanal (9), insbesondere in jedem zu einer Spinnstelle (3) oder unmittelbar zu einer Handhabungseinheit (4; 5) führenden Luftstromabzweigkanal (9), angeordnet ist,
wobei die Erfassungseinrichtung (14) eingerichtet ist, zu einem Zeitpunkt einer von der weiteren Luftvolumenstrommesseinheit (11) durchgeführten Luftvolumenstrommessung zu erfassen, ob die mit der weiteren Luftstrommesseinheit (11) wirkverbundene Spinnstelle (3) oder Handhabungseinheit (4; 5) produktiv und/oder nicht produktiv ist,
wobei die Auswerteeinrichtung (13) eingerichtet ist
- der mit der weiteren Luftvolumenstrommesseinheit (11) wirkverbundenen produktiven Spinnstelle (3) bzw. Handhabungseinheit (4; 5) einen Einzelistwert des gemessenen Luftvolumenstroms zuzuordnen und mit einem korrespondierenden Einzelsollwert abzugleichen, welcher zu einem Luftvolumenstromgesamtbedarf der wirkverbundenen Spinnstelle (3) bzw. Handhabungseinheit (4; 5) korrespondiert,
- basierend auf dem Abgleich eine Bewertung vorzunehmen, ob eine unzulässige Abweichung des Einzelistwertes zu dem Einzelsollwert vorliegt, und
- im Falle der Bewertung einer Abweichung als unzulässig, ein Alarmsignal zu initiieren, welches eine Information über die unzulässige Abweichung betreffende weitere Luftstrommesseinheit (11), Spinnstelle (3), Handhabungseinheit (4; 5) und/oder Luftstromabzweigkanal (9) umfasst.

8. Spinnmaschineneinheit (1) nach Anspruch 7, **dadurch gekennzeichnet, dass** in dem Luftstromabzweigkanal (9) umfassend eine weitere Luftvolumenstrommesseinheit (11) ein Verschlusselement (12), insbesondere nahe des Luftstromhauptkanals (8), angeordnet ist, welches zwischen einer Offen- und Schließstellung bewegbar ist, wobei das Verschlusselement (12) in der Schließstellung ist, wenn eine den das Verschlusselement (12) aufweisende Luftstromabzweigkanal (9) betreffende Abweichung als unzulässig bewertet wurde.

## Claims

1. Method (100) for monitoring air flows required for handling a thread and/or fibre band in a spinning machine having a plurality of spinning positions (3),
at least one air flow-generating source (6) being associated with the spinning machine and being connected to an air flow duct (7) in an air flow-communicating manner, the air flow duct (7) having an air flow main duct (8), coupled to the source (6) in an air flow-communicating manner, and a plurality of air flow branch ducts (9) branching off from the air flow main duct (8), each branching off to a spinning position (3) for supplying the air flow to the spinning positions' handling units (4; 5) for handling a thread or fibre band, and
the spinning machine being allocated an evaluation device (13) for evaluating measurement data and a detection unit (14) for detecting productive and/or non-productive spinning positions (83) and in particular for detecting productive and/or non-productive handling units (4; 5), the detection unit (14) being connected to the evaluation device (13) for data transmission,
**characterised in that**
an air volume flow measuring unit (10) is provided which is arranged in the air flow main duct (8) between the source (6) and the air flow branch duct (9) nearest to the source (6) along the air flow path, the air volume flow measuring unit (10) being connected to the evaluation device (13) for data transmission,
in a step 110 the air volume flow is measured by means of the air volume flow measuring unit (10) and the measurement result is transmitted to the evaluation device (13),
in a step 120 the number of productive and/or non-productive spinning positions (3) is detected by means of the detection unit (14) at the time of the air volume flow measurement and transmitted to the evaluation device (13),
in a step 130 an air volume flow target value is determined depending on the number of productive and/or non-productive spinning positions (3) detected at the time when the air volume flow is measured, the air volume flow target value corresponding to a total air volume flow requirement of the spinning positions (3) which are productive at the time when the measurement is taken,
in a step 140 the air volume flow target value is compared with the actual value of the measured air volume flow by means of the evaluation device (13), and
in a step 150 the evaluation device (13) carries out an evaluation on the basis of the comparison to assess whether there is an unacceptable deviation between the actual value and the air volume flow target value.

2. The method (100) according to claim 1, **characterised in that** an alarm signal is initiated by the evaluation device (13) if the evaluation results in an unacceptable deviation between the actual value and the target value.

3. The method (100) according to claim 1 or 2, **characterised in that** the spinning machine is an air spinning machine, the air flow-generating source being a compressed-air source at least for generating a predetermined spinning pressure in a spinning unit of the spinning position (3).

4. The method (100) according to one of the previous claims, **characterised in that** a further air volume flow measuring unit (11) is arranged in at least one air flow branch duct (9), in particular in each air flow branch duct (9) leading to a spinning position (3) or directly to a handling unit (4; 5), the air volume flow being measured, in a step 160, at a fixed time by the further air volume flow measuring unit (11) and transmitted to the evaluation device (13), the detection unit (14) detecting, in a step 170, at the time the air volume flow is measured whether the spinning position (3) or handling unit (4; 5) which is operatively connected to the further air flow measuring unit (11) is productive and/or non-productive, a corresponding individual actual value of the measured air volume flow being assigned, in a step 180, to the operatively connected productive spinning position (3) or handling unit (4; 5), said individual actual value being compared, in a step 190, with an individual target value which corresponds to a total air volume flow requirement of the operatively connected spinning position (3) or handling unit (4; 5), the evaluation device (13) evaluating, in a step 200, on the basis of the comparison, whether there is an unacceptable deviation between the individual actual value and the individual target value, and, in the event that a deviation is evaluated as being unacceptable, the evaluation device (13) initiating, in a step 210, an alarm signal, which contains information about the further air volume flow measuring unit (11), spinning position (3), handling unit (4; 5) and/or air flow branch duct (9) affected by the unacceptable deviation.

5. The method (100) according to claim 5, **characterised in that**, in each air flow branch duct (9) comprising a further air volume flow measuring unit (11), a closing element (12) is arranged, in particular close to the air flow main duct (8), the closing element (12) being movable between an open position and a closed position, and the closing element (12) being moved into the closed position if a deviation affecting the air flow branch duct (9) which has the closing element (12) has been evaluated as being unacceptable.

6. A spinning machine unit (1) for carrying out a method (100) according to claim 1, **characterised in that** the spinning machine unit (1) comprises
a plurality of spinning positions (3), each having at least one handling unit (4; 5) requiring an air flow for handling a thread or fibre band by means of the required air flow,
an air flow-generating source (6) connected to an air flow duct (7) in an air flow-communicating manner, the air flow duct (7) having an air flow main duct (8), coupled to the source (6) in an air flow-communicating manner, and a plurality of air flow branch ducts (9) branching off from the air flow main duct (8), each branching off to a spinning position (3) for supplying the air flow to the spinning position's handling unit (4; 5), of which there is at least one,
an evaluation device (13) for evaluating measurement data, and
a detection unit (14) for detecting productive and/or non-productive spinning positions (83) and in particular for detecting productive and/or non-productive handling devices (4; 5), the detection unit (14) being connectable or connected to the evaluation device (13) for data transmission,
**characterised in that**
an air volume flow measuring unit (10) is provided which is arranged in the air flow main duct (8) between the source (6) and the air flow branch duct (9) nearest to the source (6) along the air flow path, the air volume flow measuring unit (10) being connectable or connected to the evaluation device (13) for data transmission, and
the evaluation device (13) is set up
- to determine an air volume flow target value depending on the number of productive and/or non-productive spinning positions (3) detected at the time when the air volume flow is measured, the air volume flow target value corresponding to a total air volume flow requirement of the spinning positions (3) which are productive at the time when the measurement is taken,
- to compare the air volume flow target value with the actual value of the measured air volume flow, and
- to carry out an evaluation on the basis of comparison to assess whether there is an unacceptable deviation between the actual value and the air volume flow target value.

7. The spinning machine unit (1) according to claim 6, **characterised in that** a further air volume flow measuring unit (11) is arranged in at least one air flow branch duct (9), in particular in each air flow branch duct (9) leading to a spinning position (3) or directly to a handling unit (4; 5),
the detection unit (14) being set up to detect, at a time when an air volume flow is measured by the further air volume flow measuring unit (11), whether the spinning position (3) or handling unit (4; 5) operatively connected to the further air flow measuring unit (11) is productive and/or non-productive,
the evaluation device (13) being set up
- to assign an individual actual value of the measured air volume flow to the productive spinning position (3) or handling unit (4; 5) operatively connected to the further air volume flow measuring unit (11), and to compare this value with a corresponding individual target value which corresponds to a total air volume flow requirement of the operatively connected spinning position (3) or handling unit (4; 5),
- to carry out an evaluation on the basis of the comparison to assess whether there is an unacceptable deviation between the individual actual value and the individual target value, and
- if a deviation is evaluated as being unacceptable, to initiate an alarm signal which includes information about the further air flow measuring unit (11), spinning position (3), handling unit (4; 5) and/or air flow branch duct (9) affected by the unacceptable deviation.

8. The spinning machine unit (1) according to claim 7, **characterised in that**, in the air flow branch duct (9) comprising a further air volume flow measuring unit (11), a closing element (12) is arranged, in particular close to the air flow main duct (8), which is movable between an open and closed position, the closing element (12) being in the closed position if a deviation affecting the air flow branch duct (9) which has the closing element (12) has been evaluated as being unacceptable.

## Revendications

1. Procédé (100) pour la surveillance des flux d'air requis pour la manipulation d'un fil et/ou d'un ruban de fibres sur un métier à filer doté de plusieurs postes de filage (3),
au moins une source générant un flux d'air (6) et communiquant avec un canal d'écoulement d'air (7) étant ici affectée au métier à filer, le canal d'écoulement d'air (7) présentant un canal d'écoulement d'air principal (8) communiquant avec la source (6) du flux d'air et plusieurs canaux d'écoulement d'air secondaires (9) partant du canal d'écoulement d'air principal (8), chacun en direction d'un poste de filage (3) afin d'alimenter les unités de manipulation des postes de filage (4, 5) pour la manipulation d'un fil ou d'un ruban de fibres, et
un dispositif d'évaluation (13) pour l'évaluation des données de mesure et un dispositif de détection (14) pour la détection des postes de filage productifs et/ou non productifs (83) et, plus particulièrement, pour la détection des unités de manipulation productives et/ou non productives (4, 5) étant ici affectés au métier à filer, le dispositif de détection (14) étant raccordé au dispositif d'évaluation (13) afin de lui transmettre ses données,
**caractérisé en ce que**
une unité de mesure du débit volumique d'air (10) est prévue et placée dans le canal d'écoulement d'air principal (8) entre la source (6) et le canal d'écoulement d'air secondaire (9) situé après la source (6) sur le parcours du flux d'air, cette unité de mesure du débit volumique d'air (10) étant raccordée au dispositif d'évaluation (13) de manière à lui transmettre ses données,
le débit volumique d'air est mesuré par l'unité de mesure du débit volumique d'air (10) et le résultat de la mesure est transmis au dispositif d'évaluation (13) lors d'une étape 110,
le nombre de postes de filage (3) productifs et/ou non productifs est détecté par l'unité de détection (14) au moment de la mesure du débit volumique d'air et transmis à l'unité d'évaluation (13) lors d'une étape 120,
une valeur de consigne est déterminée pour le débit volumique d'air en fonction du nombre de postes de filage (3) productifs et/ou non productifs détectés au moment de la mesure du débit volumique d'air lors d'une étape 130, la valeur de consigne pour le débit volumique d'air correspondant ici au débit volumique d'air total requis pour les postes de filage (3) productifs au moment de la mesure,
la valeur de consigne pour le débit volumique d'air est comparée avec la valeur réelle du débit volumique d'air mesuré au moyen du dispositif d'évaluation (13) lors d'une étape 140, et
le dispositif d'évaluation (13) détermine, sur la base de cette comparaison, si l'écart entre la valeur réelle et la valeur de consigne pour le débit volumique d'air est admissible lors d'une étape 150.

2. Procédé (100) selon la revendication 1, **caractérisé en ce qu'**un signal d'alarme est émis par le dispositif d'évaluation (13) lorsque l'évaluation indique un écart inadmissible entre la valeur réelle et la valeur de consigne.

3. Procédé (100) selon la revendication 1 ou 2, **caractérisé en ce que** le métier à filer est une machine à filer à air dans laquelle la source générant un flux d'air est une source d'air comprimé permettant de générer au moins une pression de filage prédéfinie dans une unité de filage du poste de filage (3).

4. Procédé (100) selon une des revendications précédentes, **caractérisé en ce qu'**une autre unité de mesure du débit volumique d'air (11) est placée dans au moins un des canaux d'écoulement d'air secondaires (9), et plus particulièrement dans chacun des canaux d'écoulement d'air secondaires (9) menant à un poste de filage (3) ou directement à côté d'un unité de manipulation (4, 5), le débit volumique d'air étant ici mesuré à un moment défini par l'autre unité de mesure du débit volumique d'air (11) et transmis au dispositif d'évaluation (13) lors d'une étape 160 et l'unité de détection (14) détectant au moment de la mesure du débit volumique d'air lors d'une étape 170 si le poste de filage (3) ou l'unité de manipulation (4, 5) raccordé(e) avec l'autre unité de mesure du débit d'air (11) est productif(-ve) et/ou non productif(-ve), le poste de filage (3) ou l'unité de manipulation (4, 5) productif(-ve) étant affecté(e) à une valeur réelle individuelle correspondante du débit volumique d'air mesuré lors d'une étape 180, puis comparée à une valeur de consigne individuelle correspondant au débit volumique d'air total requis par le poste de filage (3) ou l'unité de manipulation (4, 5) raccordée lors d'une étape 190, le dispositif d'évaluation (13) indiquant, sur la base de cette comparaison, si l'écart entre la valeur réelle individuelle et la valeur de consigne individuelle est admissible lors d'une étape 200 et, si cet écart est considéré comme inadmissible, le dispositif d'évaluation (13) émettant un signal d'alarme comprenant des informations sur l'écart inadmissible pour les autres unité de mesure du débit volumique d'air (11), poste de filage (3), unité de manipulation (4, 5) et/ou canal d'écoulement d'air secondaire (9) concernés lors d'une étape 210.

5. Procédé (100) selon la revendication 5, **caractérisé en ce qu'**un élément de verrouillage (12) est installé dans chaque canal d'écoulement d'air secondaire (9) contenant une autre unité de mesure du débit volumique d'air (11), et plus particulièrement à proximité du canal d'écoulement d'air principal (8), cet élément de verrouillage (12) pouvant être déplacé dans une position d'ouverture et une position de fermeture et se fermant lorsqu'un écart est considéré comme inadmissible pour un canal d'écoulement d'air secondaire (9) auquel appartient l'élément de verrouillage (12).

6. Unité de machine à filer (1) pour l'exécution d'un procédé (100) selon la revendication 1, **caractérisée en ce que** l'unité de machine à filer (1) comprend
plusieurs postes de filage (3) avec, chacun, au moins une unité de manipulation (4, 5) requérant un flux d'air pour la manipulation d'un fil ou ruban de fibres au moyen du flux d'air requis,
au moins une source générant un flux d'air (6) et communiquant avec un canal d'écoulement d'air (7), le canal d'écoulement d'air (7) présentant un canal d'écoulement d'air principal (8) communiquant avec la source (6) du flux d'air et plusieurs canaux d'écoulement d'air secondaires (9) partant du canal d'écoulement d'air principal (8), chacun en direction d'un poste de filage (3) afin d'alimenter les unités de manipulation des postes de filage (4, 5) pour la manipulation d'un fil ou d'un ruban de fibres,
un dispositif d'évaluation (13) pour l'évaluation des données de mesure, et
un dispositif de détection (14) pour la détection des postes de filage productifs et/ou non productifs (83) et, plus particulièrement, pour la détection des dispositifs de manipulation productifs et/ou non productifs (4, 5), le dispositif de détection (14) étant raccordé au dispositif d'évaluation (13) afin de lui transmettre ses données,
**caractérisé en ce que**
une unité de mesure du débit volumique d'air (10) est prévue et placée dans le canal d'écoulement d'air principal (8) entre la source (6) et le canal d'écoulement d'air secondaire (9) situé après la source (6) sur le parcours du flux d'air, cette unité de mesure du débit volumique d'air (10) étant raccordée ou pouvant l'être au dispositif d'évaluation (13) de manière à lui transmettre ses données, et
le dispositif d'évaluation (13) est configuré pour
- déterminer une valeur de consigne pour le débit volumique d'air en fonction du nombre de postes de filage (3) productifs et/ou non productifs détectés au moment de la mesure du débit volumique d'air, la valeur de consigne pour le débit volumique d'air correspondant ici au débit volumique d'air total requis pour les postes de filage (3) productifs au moment de la mesure,
- comparer la valeur de consigne pour le débit volumique d'air avec la valeur réelle mesurée pour le débit volumique d'air, et
- déterminer, sur la base de cette comparaison, si l'écart entre la valeur réelle et la valeur de consigne pour le débit volumique d'air est admissible.

7. Unité de machine à filer (1) selon la revendication 6, **caractérisée en ce qu'**une autre unité de mesure du débit volumique d'air (11) est installée dans au moins un canal d'écoulement d'air secondaire (9) et, plus particulièrement, dans chaque canal d'écoulement d'air secondaire (9) menant à une unité de filage (3) ou directement à une unité de manipulation (4, 5),
le dispositif de détection (14) étant configuré pour déterminer si le poste de filage (3) ou l'unité de manipulation (4, 5) raccordé(e) à l'unité de mesure du débit d'air (11) est productif(-ve) et/ou non productif(-ve) au moment de la réalisation d'une mesure du débit volumique d'air par une autre unité de mesure du débit volumique d'air (11),
le dispositif d'évaluation (13) étant configuré pour
- affecter une valeur réelle individuelle du débit volumique d'air mesuré au poste de filage (3) ou à l'unité de manipulation (4, 5) raccordé(e) à l'autre unité de mesure du débit volumique d'air (11) et la comparer avec une valeur de consigne individuelle correspondant au débit volumique d'air total requis par le poste de filage (3) ou l'unité de manipulation (4, 5) raccordé(e),
- déterminer, sur la base de cette comparaison, si l'écart entre la valeur réelle individuelle et la valeur de consigne individuelle est admissible, et
- émettre un signal d'alarme comprenant des informations sur l'écart inadmissible pour les autres unité de mesure du débit volumique d'air (11), poste de filage (3), unité de manipulation (4, 5) et/ou canal d'écoulement d'air secondaire (9) si l'évaluation est considérée comme inadmissible.

8. Unité de machine à filer (1) selon la revendication 7, **caractérisée en ce qu'**un élément de verrouillage (12) est installé dans le canal d'écoulement d'air secondaire (9) contenant une autre unité de mesure du débit volumique d'air (11), et plus particulièrement à proximité du canal d'écoulement d'air principal (8), cet élément de verrouillage (12) pouvant être déplacé dans une position d'ouverture et une position de fermeture et se fermant lorsqu'un écart est considéré comme inadmissible pour un canal d'écoulement d'air secondaire (9) auquel appartient l'élément de verrouillage (12).
